# EUROPÄISCHE PATENTSCHRIFT

(11) **EP 2 310 684 B1**
(45) Veröffentlichungstag und Bekanntmachung des Hinweises auf die Patenterteilung: **07.11.2018**
(21) Anmeldenummer: 09779711.2
(22) Anmeldetag: 10.06.2009
(51) Int. Cl.: F04C 18/12, F04C 28/26

(54) **VAKUUMPUMPE, INSBESONDERE WÄLZKOLBENPUMPE**
VACUUM PUMP IN PARTICULAR ROOTS TYPE PUMP
POMPE À VIDE, NOTAMMENT POMPE DE ROOTS

(30) Priorität: 22.07.2008 DE 102008034073; 18.09.2008 DE 102008047712
(43) Veröffentlichungstag der Anmeldung: 20.04.2011
(73) Patentinhaber: Leybold GmbH, 50968 Köln (DE)
(72) Erfinder: KAMECKE, Hannes, 50226 Frechen (DE); GIEBMANNS, Wolfgang, 50374 Erftstadt (DE); SCHILLER, Dirk, 50354 Hürth (DE)
(74) Vertreter: dompatent von Kreisler Selting Werner - Partnerschaft von Patent- und Rechtsanwälten mbB
(86) Internationale Anmeldenummer: PCT/EP2009/057192
(87) Internationale Veröffentlichungsnummer: WO 2010/009939

(56) Entgegenhaltungen:
- DE-A1- 2 844 019
- DE-U1- 9 413 445
- FR-A- 430 357
- GB-A- 190 911 193
- US-A- 4 556 083

## Beschreibung

Die Erfindung betrifft eine Wälzkolben- oder Rootsvakuumpumpe.

Vakuumpumpen weisen in einem Schöpfraum angeordnete Pumpelemente auf, bei denen es sich bei Wälzkolbenpumpen um zwei Wälzkoben handelt. Durch die Rotation der Wälzkolben erfolgt ein Fördern des zu pumpenden Mediums von einer Saugseite eines Schöpfraums zu einer Druckseite. Die Förderleistung von Wälzkolbenpumpen ist insbesondere durch eine maximale Druckdifferenz zwischen Saugseite und Druckseite begrenzt. Diese liegt bei Wälzkolbenpumpen mit großvolumigem Schöpfraum bei ca. 50 mbar und bei kleineren Wälzkolbenpumpen bei ca. 80 mbar. Bei Überschreiten der maximalen Druckdifferenz kann eine thermische Überlastung der Wälzkolbenpumpe, insbesondere des Antriebsmotors erfolgen. Um derartige Überlastungen zu vermeiden, weisen einige Wälzkolbenpumpen einen die Druckseite mit der Saugseite verbindenden Verbindungskanal auf, durch den das geförderte Medium von der Druckseite zur Saugseite zurückströmen kann. Im Verbindungskanal ist ein Ventil, das sogenannte Umwegleitungsventil angeordnet. Bei Erreichen einer vorgegebenen Druckdifferenz öffnet das üblicherweise gewichts- und/oder federbelastete Ventil.

Ein derartiges, in dem Verbindungskanal einer Wälzkolbenpumpe angeordnetes Ventil ist beispielsweise aus DE 28 44 019 bekannt. Es handelt sich hierbei um ein Tellerventil, das zum Verschließen einer Durchlassöffnung in dem Verbindungskanal einen tellerförmigen Ventilkörper aufweist.

In modernen Fertigungsverfahren, wie beispielsweise VakuumBeschichtungsverfahren müssen sehr kurze Prozesszeiten realisiert werden. Beispielsweise müssen Taktzeiten von unter einer Minute realisiert werden. Dies hat zur Folge, dass die eingesetzten Vakuumpumpen, insbesondere Wälzkolbenpumpen innerhalb einiger Sekunden den gesamten Betriebsbereich der Pumpe durchfahren müssen. Dies führt dazu, dass das Umwegleitungsventil der Wälzkolbenpumpe sehr schnell bzw. schlagartig geöffnet wird. Aufgrund des Anschlagens des Ventiltellers oder von mit dem Ventil verbundenen Bauteilen treten erhöhte Betriebsgeräusche auf. Ferner können hierdurch Beschädigungen am Pumpengehäuse auftreten. Zur Vermeidung von Beschädigungen und der Verringerung der Betriebsgeräusche wurden Spezialventile entwickelt, bei denen der Ventilteller nicht nur federbelastet ist, sondern zusätzlich einen hydraulischen Dämpfer aufweist. Hierdurch wird die schnelle, bzw. schlagartige Bewegung des Ventiltellers gedämpft.

Tellerventile mit oder ohne hydraulischer oder mechanischer Dämpfung weisen den Nachteil auf, dass große Massen bewegt werden müssen. Dies führt dazu, dass Tellerventile träge sind. Insbesondere bei großvolumigen Wälzkolbenpumpen müssen entsprechend große Tellerventile vorgesehen sein, so dass in kurzer Zeit eine ausreichende Menge an Medium durch den Verbindungskanal zurückströmen kann. Dies hat ferner den Nachteil, dass für das Tellerventil ein großer Bauraum benötigt wird. Dies führt zu großen Pumpengehäuseabmessungen und somit zu erhöhten Kosten. Ein weiterer Nachteil von feder- und gewichtsbelasteten Tellerventilen besteht darin, dass aufgrund der Erdbeschleunigung die Einbaulage berücksichtigt werden muss. Eine besondere Anordnung des Tellerventils in einem 45° Winkel zur Förderrichtung der Wälzkolbenpumpe ist aus DE 28 44 019 bekannt. Hierdurch ist es möglich, die Wälzkolbenpumpe zumindest in zwei unterschiedlichen Einbaulagen einzubauen, in denen das Tellerventil stets in einem 45° Winkel zur Erdbeschleunigung angeordnet ist.

Aus GB 11,193 ist ein durch Spiralfedern federbelastetes Ventil mit einer Ventilklappe bekannt.

Aufgabe der Erfindung ist es eine Wälzkolbenvakuumpumpe zu schaffen, mit der kürzere Prozesszeiten in modernen Fertigungsverfahren realisiert werden können.

Die Lösung der Aufgabe erfolgt erfindungsgemäß durch die Merkmale des Anspruchs 1.

Die erfindungsgemäße Vakuumpumpe, bei der es sich um eine Wälzkolbenpumpe handelt, weist ebenfalls ein in dem Verbindungskanal zwischen Druckseite und Saugseite angeordnetes Ventil auf. Das Ventil weist einen federbelasteten Ventilkörper auf, der eine Durchlassöffnung des Verbindungskanals verschließt, wobei bei Überschreiten einer maximalen Druckdifferenz zwischen Druckseite und Saugseite ein insbesondere automatisches Öffnen des Ventils erfolgt. Erfindungsgemäß ist der Ventilkörper als schwenkbare Ventilklappe ausgebildet. Dies hat insbesondere den Vorteil, dass die zu bewegende Masse erheblich reduziert werden kann. Hierdurch kann nicht nur ein schnelleres Öffnen realisiert werden, sondern insbesondere die Geräuschentwicklung beim Öffnen des Ventils erheblich reduziert werden. Beschädigungen des Pumpengehäuses aufgrund des Öffnen des Ventils sind somit vermieden. Durch Vorsehen eines Klappenventils anstatt eines Tellerventils ist es erfindungsgemäß möglich, kürzere Prozesszeiten zu realisieren. Ein weiterer wesentlicher Vorteil der Erfindung besteht darin, dass eine erhebliche Baumraumreduzierung erzielt werden kann, da beim Vorsehen eines Klappenventils nicht ein zylindrischer Gehäuseansatz vorgesehen sein muss, in dem das Tellerventil angeordnet ist. Vielmehr ist es möglich, das Klappenventil beispielsweise in einem Eckbereich des Gehäuses anzuordnen, so dass die Außenabmessungen des Pumpengehäuses erheblich verkleinert werden können.

Des Weiteren ist es möglich, die geometrische Form der Ventilklappe frei zu wählen. Es muss sich nicht um eine runde Durchgangsöffnung in dem Verbindungskanal handeln, die von einem runden Ventilteller verschlossen wird. Vielmehr ist in einer besonders bevorzugten Ausführungsform der Erfindung die Durchlassöffnung in dem Verbindungskanal im Wesentlichen rechteckig und/oder länglich ausgestaltet. Erfindungsgemäß erstreckt sich die Durchlassöffnung im Wesentlichen über die gesamte Breite des Verbindungskanals. Vorzugsweise ist hierbei der Verbindungskanal am Schöpfraumgehäuse entlang geführt und erstreckt sich im Wesentlichen über die gesamte Breite des Pumpengehäuses bzw. des Schöpfraums. In Abhängigkeit des Schöpfvolumens der Wälzkolbenpumpe muss der Mindest-Querschnitt des Verbindungskanals definiert werden, um bei Auftreten einer Belastung kurzfristig eine ausreichende Menge an geförderten Medium über den Verbindungskanal zur Saugseite zurückführen zu können. Durch das Vorsehen einer insbesondere rechteckigen Ventilklappe kann bei Überschreiten der maximalen Druckdifferenz im Wesentlichen der gesamte Querschnitt des Verbindungskanals geöffnet werden. Dies ist beim Vorsehen von Tellerventilen nicht möglich.

Da beim Öffnen des Klappenventils ein Verschwenken der Ventilklappe um eine Drehachse und im Unterschied zu Tellerventilen kein Verschieben des gesamten Ventiltellers erfolgt, sind die bewegten Massen deutlich geringer. Eine gesonderte hydraulische oder pneumatische Dämpfung ist nicht erforderlich, kann aber im speziellen Einsatzfällen vorgesehen werden. Ferner stellt sich der Ventilkörper beim Öffnen parallel zur Strömungsrichtung, wodurch ein Anschlagen vermieden wird.

Da die Masse der bewegten Teile bei einem Klappenventil gering ist und so verteilt ist, dass der Schwerpunkt der Ventilklappe gemäß einer besonders bevorzugten Ausführungsform der Erfindung im Bereich der Schwenkachse liegt, ist das Ansprechverhalten des Klappenventils unabhängig von der Einbaulage der Wälzkolbenpumpe. Dies stellt in der Anlagenkonstruktion einen erheblichen Vorteil dar, da die Wälzkolbenpumpe nicht mehr, wie aus DE 28 44 019 bekannt, nur in zwei unterschiedlichen Einbaulagen eingebaut werden kann. Vielmehr besteht ein besonderer Vorteil der Erfindung darin, dass die Position und Lage des Ventils innerhalb der Pumpe frei wählbar ist. Hierdurch kann der erforderliche Bauraum reduziert werden.

Die Schwenkachse der Ventilklappe befindet sich vorzugsweise auf einer vom Schöpfraum abgewandten Seite. Vorzugsweise verläuft die Schwenkachse der Ventilklappe parallel zu den Drehachsen der als Wälzkolben bei einer Wälzkolbenpumpe ausgebildeten Pumpelemente. Es ist somit möglich, dass sich die Schwenkachse über die gesamte Breite des Pumpengehäuses erstreckt. Insbesondere durch die Anordnung der Schwenkachse auf der vom Schöpfraum abgewandten Seite des Verbindungskanals ist es möglich, die Schwenkachse in einer Ecke bzw. einem Randbereich des Pumpengehäuses anzuordnen. Hierdurch kann der Bauraum, der für die Anordnung des Klappenventils erforderlich ist, erheblich reduziert werden, so dass die Außenabmessung des Pumpengehäuses deutlich kleiner als beim Vorsehen entsprechender Tellerventile sind.

Bei der Schwenkachse muss es sich nicht um eine körperliche Welle oder Achse handeln. Vielmehr kann es sich auch um ein virtuelle Achse handeln. Beispielsweise kann die Schwenkachse auch durch ein Filmgelenk oder dergleichen ausgebildet sein. Ebenso ist es möglich, die Ventilklappe zumindest im Bereich der Schwenkachse aus elastischem Material herzustellen, so dass beim Öffnen der Ventilklappe eine elastische Verformung bzw. Biegung der Klappe in diesem Bereich erfolgt.

Ferner ist es möglich, dass der Ventilkörper zweiteilig ausgebildet ist, wobei die beiden Teile vorzugsweise entsprechend einer Schwingtür ausgebildet sind und vorzugsweise jeweils eine einander gegenüberliegende Schwenkachse aufweisen.

Ferner ist es möglich, dass die eine oder die beiden Schwenkachsen im Strömungskanal angeordnet sind, so dass eine vollständig geöffnete Ventilklappe im Verbindungskanal angeordnet und in Strömungsrichtung ausgerichtet ist. Hierdurch ist es ggf. möglich, den Bauraum weiter zu verringern.

Ferner weisen Klappenventile einen geringeren Strömungswiderstand auf, so dass kleinere Querschnitte und somit ein kleinerer Bauraum realisiert werden können.

Die Ventilklappe ist erfindungsgemäß federbelastet. Die mit der Ventilklappe verbundene Feder ist daher mittelbar oder unmittelbar mit der Ventilklappe selbst oder mit einem mit der Ventilklappe verbundenen Schwenkarm verbunden. Bevorzugt ist es hierbei, als Feder eine Drehfeder zu verwenden, die insbesondere die Schwenkachse der Ventilklappe umgibt. Hierdurch kann der für das Klappenventil erforderliche Bauraum weiter reduziert werden.

Je nach konstruktiver Ausgestaltung der Pumpe und insbesondere des Pumpengehäuses kann es vorteilhaft sein, die Ventilklappe mit einem Schwenkarm zu verbinden. Der Schwenkarm ist sodann mit der Schwenkachse verbunden. Bei einer derartigen Ausführungsform kann eine Drehfeder vorgesehen sein. Es ist jedoch auch möglich und je nach Ausgestaltung des Pumpengehäuses zweckmäßig eine Zug- oder Druckfeder vorzusehen, die mit dem Schwenkarm verbunden ist.

Vorzugsweise werden Federn verwendet, deren Kennlinie über den gesamten Schwenkwinkel der Ventilklappe im Wesentlichen konstant ist. Ferner ist es möglich ein Einstellelement vorzusehen, durch das die Federkraft eingestellt werden kann. Durch das Einstellen der Federkraft ist es möglich, die Druckdifferenz einzustellen, bei der das Ventil öffnet. Ferner kann eine Justage bzw. Feineinstellung der Federkraft erfolgen. Des Weiteren ist es, durch das Vorsehen eines Einstellelements möglich, sich verändernde Federeigenschaften auszugleichen. Bei dem Einstellelement kann es sich beispielsweise um einen mit einem Ende der Drehfeder verbundenen drehbaren Einstellknopf handeln, durch den die Drehfeder verdrillt werden kann. Ein derartiges Einstellelement weist beispielsweise Rastelemente auf und ist um die Mittelachse der Drehfeder drehbar. Beim Verwendung von Zug- oder Druckfedern ist es möglich, die Federkraft dadurch einzustellen, dass die Lage der Halterung eines Endes der Zug- oder Druckfeder verändert werden kann.

Bei einer besonders bevorzugten Weiterbildung der Erfindung ist der Ventilkörper nicht rund ausgebildet sondern weist eine sich parallel zum Pumpengehäuse erstreckende Breite auf, die größer ist als die Höhe des Ventilkörpers. Bevorzugt ist es, einen Ventilkörper mit ovalem elliptischem oder insbesondere rechteckigem Querschnitt vorzusehen. Hierdurch ist es möglich, dass sich der Ventilkörper insbesondere parallel zur Drehachse der Pumpelemente erstreckt. Es ist somit möglich, bei kleinem Bauraum einen großen Strömungsquerschnitt zu realisieren. Dies ist gegenüber mehreren nebeneinander angeordneten Tellerventilen vorteilhaft, da keine mechanischen Verbindungen der einzelnen Tellerventile, gesonderte Lagerungen etc. vorgesehen sein müssen. Der in besonders bevorzugter Ausführungsform erfindungsgemäß vorgesehene einzige Ventilkörper erstreckt sich somit in Längsrichtung parallel zum Pumpengehäuse. Vorzugsweise erstreckt sich der Ventilkörper im Wesentlichen über die gesamte Breite des Gehäuses parallel zur Drehachse des Pumpelements.

Ferner ist es bei sämtlichen vorstehend beschriebenen Ausführungsformen möglich, über die Breite des Pumpengehäuses mehrere Ventile anzuordnen. Dies hat beispielsweise den Vorteil, dass ein bestimmtes Ventil bei mehreren Pumpentypen eingesetzt werden kann, wobei die Anzahl der Ventile bei größeren Pumpen höher ist als bei kleineren Pumpen.

Die vorstehend beschriebene Erfindung ist insbesondere bei Wälzkolbenpumpen vorteilhaft. Durch das Vorsehen entsprechender Ventile kann die maximale Druckdifferenz zwischen Saugseite und Druckseite begrenzt werden, so dass bei überschreiten eines definierten Maximaldrucks ein Rückströmen des geförderten Fluids von der Auslassseite zur Saugseite erfolgt. Bei Wälzkolbenpumpen mit großvolumigem Schöpfraum liegt die maximale Druckdifferenz bei ca. 50 mbar, bei kleineren Wälzkolbenpumpen bei ca. 80 mbar. Ab diesem entsprechend definierten Grenzdruck erfolgt ein Öffnen des Ventils. Mit derartigen Wälzkolbenpumpen können vorzugsweise auch in einer einstufiger Ausgestaltung Saugleistungen von 250 bis 1300m³/h erzielt werden.

Nachfolgend wird die Erfindung anhand bevorzugter Ausführungsformen unter Bezugnahme auf die anliegenden Zeichnungen näher erläutert.

Es zeigen:
- Fig. 1: eine schematische Schnittansicht einer Wälzkolbenpumpe,
- Fig. 2: eine vergrößerte Darstellung des in dem Verbindungskanal der Wälzkolbenpumpe angeordneten Klappenventils,
- Fig. 3: eine Prinzipskizze einer weiteren Ausführungsform eines Klappenventils mit Drehfeder in Seitenansicht und Draufsicht und
- Fig. 4: eine Prinzipskizze einer weiteren Ausführungsform eines Klappenventils mit Zugfeder in Seitenansicht.

Eine erfindungsgemäße Wälzkolbenpumpe weist zwei in einem Schöpfraum 10 angeordnete Wälzkolben 12 auf. Die Wälzkolben 12 drehen sich um senkrecht zur Zeichenebene verlaufende Drehachsen 14. Die Wälzkolben 12 sind in einem Gehäuse 16 angeordnet. Durch die Wälzkolben 12 erfolgt ein Fördern des Mediums in Richtung eines Pfeils 18 von einer Saugseite 20 in Richtung einer Druckseite 30.

Insbesondere zur Vermeidung von Überhitzungen ist in dem Gehäuse 16 ein seitlich neben dem Schöpfraum 10 angeordneter Verbindungskanal 22 vorgesehen. Der Verbindungskanal 22 erstreckt sich vorzugsweise über die gesamte senkrecht zur Zeichenebene verlaufende Breite des Pumpengehäuses 16. Der Verbindungskanal weist somit vorzugsweise einen rechteckigen Querschnitt auf.

In dem Verbindungskanal 22 ist ein Ventil 24 angeordnet. Bei Überschreiten einer maximalen Druckdifferenz zwischen Druckseite 30 und Saugseite 20 öffnet das federbelastete Ventil 24 automatisch, so dass ein Teil des das geförderten Fluids von der Druckseite in Richtung eines Pfeils 26 zur Saugseite 20 zurückströmt.

Das erfindungsgemäß als Klappenventil ausgebildete Ventil 14 weist eine Ventilklappe 28 (Fig. 2) auf, die eine rechteckige Durchlassöffnung 32 des Verbindungskanals 22 verschließt. Die Durchlassöffnung 32 erstreckt sich vorzugsweise im Wesentlichen über die gesamte Breite des Verbindungskanals 22 und somit annähernd des gesamten Gehäuses 16. Die Ventilklappe 28 ist um eine Schwenkachse 34 in Richtung eines Pfeils 36 schwenkbar. Mittels einer die Schwenkachse 34 umgebenden Drehfeder 40 wird eine Halte- bzw. Schließkraft auf die Ventilklappe 28 aufgebracht. Aufgrund dieser Schließkraft öffnet das Ventil 14 erst ab einer definierten Druckdifferenz zwischen der Druckseite 30 und der Saugseite 20 (Fig. 1) des Schöpfraums 10.

Im dargestellten Ausführungsbeispiel ist die Schwenkachse 34 auf der vom Schöpfraum 10 abgewandten Seite angeordnet, so dass zum Öffnen der Ventilklappe 28 ein Verschwenken der Ventilklappe in eine Gehäuseecke erfolgt. Aufgrund des somit für das Klappenventil erforderlichen geringen Bauraums können relativ kleine Außenabmessungen des Pumpengehäuses 16 realisiert werden.

Aus der prinzipiellen Darstellung in Fig. 3 ist ersichtlich, dass die Ventilklappe 28 eine rechteckige Grundform aufweist, um eine ebenfalls rechteckige Durchlassöffnung 32 (Fig. 2) zu verschließen. Die Ventilklappe 28 kann über Schwenkarme 42 mit der Schwenkachse 34 verbunden werden, wobei entweder die Schwenkarme auf der starren Achse 34 gelagert sind, oder bei einer festen Verbindung der Schwenkarme mit der Schwenkachse 34, die Schwenkachse 34 entsprechend gelagert ist. In der in Fig. 3 dargestellten prinzipiellen Ausführungsform eines erfindungsgemäßem Klappenventils sind die beiden Schwenkarme 42 jeweils mit einer Drehfeder verbunden, die die Schwenkachse 34 umgibt und mit dieser ebenfalls fest verbunden ist.

Bei einer weiteren Ausführungsform des Klappenventils (Fig. 4) ist anstelle von Drehfedern eine Zugfeder 44 vorgesehen. Diese ist mit dem Gehäuse 16 und einem Schwenkarm 46 fest verbunden. Der Schwenkarm 46 ist in dem in Fig. 4 dargestellten Ausführungsbeispiel auf der bezüglich der Drehachse 34 gegenüberliegenden Seite der Klappe 28 angeordnet. Die Klappe 28 ist über ein Verbindungselement 48 mit der Drehachse 34 verbunden. Die Klappe ist auch bei dem in Fig. 4 dargestellten Ausführungsbeispiel im Wesentlichen rechteckig, entsprechend dem in Fig. 3 dargestellten Ausführungsbeispiel ausgebildet.

## Patentansprüche

1. Wälzkolbenvakuumpumpe mit
in einem Schöpfraum (10) angeordneten Pumpelementen (12),
einem eine Druckseite (30) mit einer Saugseite (20) des Schöpfraums (10) verbindenden Verbindungskanal (22), und
einem in dem Verbindungskanal (22) angeordneten Ventil (24) mit einem eine Durchlassöffnung (32) verschließenden federbelasteten Ventilkörper (28), wobei das Ventil (24) bei Überschreiten einer maximalen Druckdifferenz zwischen Druckseite und Saugseite öffnet,
**dadurch gekennzeichnet, dass**
der Ventilkörper als schwenkbare Ventilklappe (28) ausgebildet ist,
der Ventilkörper (50) eine sich parallel zum Pumpengehäuse (16) erstreckende Breite (b) aufweist, die größer ist, als die Höhe (h) des Ventilkörpers (50) und
sich die Durchlassöffnung (32) im Wesentlichen über die gesamte Breite des Verbindungskanals (22) erstreckt.

2. Wälzkolbenvakuumpumpe nach Anspruch 1, **dadurch gekennzeichnet, dass** eine Schwenkachse (34) der Ventilklappe (28) auf einer vom Schöpfraum (10) abgewandten Seite des Verbindungskanals (22) angeordnet ist.

3. Wälzkolbenvakuumpumpe nach Anspruch 1 oder 2, **dadurch gekennzeichnet, dass** die Schwenkachse (34) der Ventilklappe (28) parallel zu den Drehachsen (14) der als Wälzkörper (12) ausgebildeten Pumpenelemente verläuft.

4. Wälzkolbenvakuumpumpe nach einem der Ansprüche 1 bis 3, **dadurch gekennzeichnet, dass** die Ventilklappe (28) oder ein mit der Ventilklappe verbundener Schwenkarm (42, 46) mit einer Feder (40, 44) verbunden ist.

5. Wälzkolbenvakuumpumpe nach Anspruch 4, **dadurch gekennzeichnet, dass** die Feder als Drehfeder (40) ausgebildet ist, die vorzugsweise die Schwenkachse (34) der Ventilklappe (28) umgibt.

6. Wälzkolbenvakuumpumpe nach Anspruch 4, **dadurch gekennzeichnet, dass** die Feder als Zug- oder Druckfeder (44) ausgebildet ist, die mit dem Schwenkarm (46) verbunden ist.

7. Wälzkolbenvakuumpumpe nach einem der Ansprüche 1 bis 6, **gekennzeichnet durch** ein Einstellelement zum Einstellen der Federkraft.

8. Wälzkolbenvakuumpumpe nach einem der Ansprüche 1 bis 7, **dadurch gekennzeichnet, dass** der Schwerpunkt der Ventilklappe (28) im Wesentlichen mit der Schwenkachse (34) zusammenfällt.

## Claims

1. Roots-type vacuum pump, comprising
pump elements (12) arranged in a suction chamber (10),
a connection duct (22) connecting a pressure side (30) to a suction side (20) of the suction chamber (10), and
a valve (24) arranged in the connection duct (22) and comprising a spring-biased valve body (28) closing a passage opening (32), said valve (24) being operative to open when a maximal pressure difference between the pressure side and the suction side is exceeded,
**characterized in that**
the valve body is designed as a pivotable valve flap (28),
the valve body (50) has a width (b) extending parallel to the pump housing (16), said width being larger than the height (h) of the valve body (28), and
the passage opening (32) extends substantially across the entire width of the connection duct (22).

2. Roots-type vacuum pump according to claim 1, **characterized in that** a pivoting axis (34) of the valve flap (28) is arranged on a side of the connection duct (22) facing away from the suction chamber (10).

3. Roots-type vacuum pump according to claim 1 or 2, **characterized in that** a pivoting axis (34) of the valve flap (28) extends parallel to the rotational axes (14) of the pump elements designed as rolling bodies (12).

4. Roots-type vacuum pump according to any one of claims 1 to 3, **characterized in that** the valve flap (28) or a pivoting arm (42, 46) connected to the valve flap is connected to a spring (40, 44).

5. Roots-type vacuum pump according to claim 4, **characterized in that** the spring is designed as a torsion spring (40) which preferably surrounds the pivoting axis (34) of the valve flap (28).

6. Roots-type vacuum pump according to claim 4, **characterized in that** the spring is designed as a tension or pressure spring (44) which is connected to the pivoting arm (46).

7. Roots-type vacuum pump according to any one of claims 1 to 6, **characterized by** a setting element for setting the spring force.

8. Roots-type vacuum pump according to any one of claims 1 to 7, **characterized in that** the center of gravity of the valve flap (28) substantially coincides with the pivoting axis (34).

## Revendications

1. Pompe à vide avec
des rotors à lobes avec des éléments de pompage (12) disposés dans un espace d'aspiration (10),
un canal de liaison (22) reliant un côté refoulement (30) à un côté aspiration (20) de l'espace d'aspiration (10) et
une valve (24) disposée dans le canal de liaison (22), avec un corps de valve (28) précontraint par un ressort et obturant une ouverture de passage (32), la valve (24) s'ouvrant en cas de dépassement d'une différence de pression maximale entre le côté refoulement et le côté aspiration,
**caractérisée en ce que**
le corps de valve est configuré comme clapet de valve pivotant (28),
le corps de valve (50) présente une largeur (b) s'étendant parallèlement au carter de pompe (16), qui est plus grande que la hauteur (h) du corps de valve (50) et
l'ouverture de passage (32) s'étend sensiblement sur la largeur entière du canal de liaison (22).

2. Pompe à vide avec des rotors à lobes selon la revendication 1, **caractérisée en ce qu'**un axe de pivotement (34) du clapet de valve (28) est disposé sur un côté du canal de liaison (22), qui est détourné de l'espace d'aspiration (10).

3. Pompe à vide avec des rotors à lobes selon la revendication 1 ou 2, **caractérisée en ce que** l'axe de pivotement (34) du clapet de valve (28) s'étend parallèlement aux axes de rotation (14) des éléments de pompage configurés comme éléments roulants (12).

4. Pompe à vide avec des rotors à lobes selon l'une des revendications 1 à 3, **caractérisée en ce que** le clapet de valve (28) ou un bras pivotant (42, 46) relié au clapet de valve est relié à un ressort (40, 44).

5. Pompe à vide avec des rotors à lobes selon la revendication 4, **caractérisée en ce que** le ressort est configuré comme ressort de torsion (40) qui entoure de préférence l'axe de pivotement (34) du clapet de valve (28).

6. Pompe à vide avec des rotors à lobes selon la revendication 4, **caractérisée en ce que** le ressort est configuré comme ressort de traction ou de compression (44) qui est relié au bras de pivotement (46).

7. Pompe à vide avec des rotors à lobes selon l'une des revendications 1 à 6, **caractérisée par** un élément d'ajustage pour ajuster la force du ressort.

8. Pompe à vide avec des rotors à lobes selon l'une des revendications 1 à 7, **caractérisée en ce que** le centre de gravité du clapet de valve (28) coïncide sensiblement avec l'axe de pivotement (34).
